# FASCICULE DE BREVET EUROPEEN

(11) **EP 0 238 405 B1**
(45) Date de publication et mention de la délivrance du brevet: **29.05.1991**
(21) Numéro de dépôt: 87400567.1
(22) Date de dépôt: 13.03.1987
(51) Int. Cl.: G09G 3/36

(54) **Procédé de commande séquentielle d'un dispositif d'affichage matriciel à cristal liquide ayant des réponses optiques différentes en champs alternatifs et continus**
Verfahren zur sequentiellen Steuerung eines Flüssigkristallanzeigematrixgeräts mit verschiedenen optischen Ansprechgeschwindigkeiten bei Wechsel- und Gleichfeldern
Method of sequentially controlling a liquid-crystal matrix display device having different optical responses in the AC and DC-fields

(30) Priorité: 18.03.1986 FR 8603824
(43) Date de publication de la demande: 23.09.1987
(73) Titulaire: COMMISSARIAT A L'ENERGIE ATOMIQUE, 75015 Paris Cédex 15 (FR)
(72) Inventeur: Clerc, Jean-Frédéric, F-38120 Saint-Egreve (FR)
(74) Mandataire: Mongrédien, André

(56) Documents cités:
- DISPLAYS, vol. 7, no. 1, janvier 1986, pages 3-11, Butterworth & Co. Ltd, Surrey, GB; J. DUCHENE: "Multiplexed liquid crystal matrix displays"

## Description

La présente invention a pour objet un procédé de commande séquentielle d'un dispositif d'affichage matriciel à cristal liquide ayant des réponses optiques différentes en champs électriques alternatifs et continus. Elle trouve une application en optoélectronique dans la réalisation d'afficheurs à cristaux liquides utilisés comme convertisseurs d'informations électriques en informations optiques, et pour l'affichage binaire d'images complexes ou de caractères alphanumériques.

Plus spécialement, l'invention se rapporte à la commande séquentielle d'un dispositif d'affichage matriciel comprenant une cellule d'affichage renfermant un cristal liquide ferro-électrique et à anisotropie diélectrique négative et présentant des réponses optiques différentes pour des signaux d'excitation alternatifs et continus. Ce type de cristal liquide est à ce jour le seul qui présente des réponses optiques différentes en champs alternatifs et continus.

De tels cristaux liquides sont généralement obtenus en mélangeant un cristal liquide smectique C chirale ferroélectrique et un cristal liquide nématique, cholestérique ou smectique A ayant une anisotropie diélectrique négative.

Sur la figure 1, on a représenté en coupe longitudinale une cellule d'affichage contenant un tel cristal liquide. Cette cellule d'affichage 10 est formée de deux parois isolantes transparentes 12 et 14 généralement en verre. Ces parois parallèles entre elles sont rendues solidaires par leurs bords au moyen d'une soudure 13 servant de joint d'étanchéité.

La cellule d'affichage 10 renferme un mélange de cristaux liquides 16 contenant un cristal liquide smectique C chirale ferro-électrique et un cristal liquide nématique à anisotropie diélectrique négative. Un cristal liquide nématique à anisotropie diélectrique négative est généralement obtenu en greffant au coeur des molécules du cristal liquide nématique un groupement électronégatif, par exemple un halogène tel que le chlore.

La face interne de la paroi 12 de la cellule 10 est recouverte de m bandes conductrices 18 parallèles entre elles, jouant le rôle d'électrodes lignes. De même, la face interne de la paroi 14 de la cellule est recouverte de n bandes conductrices 20 parallèles entre elles, jouant Le rôle d'électrodes colonnes. Les électrodes Lignes et les électrodes colonnes étant croisées, chaque croisement définit une zone élémentaire du cristal liquide dont on peut exciter sélectivement la propriété électrooptique ; les différentes zones élémentaires d'affichage sont réparties sous forme matricielle. Ces électrodes lignes et colonnes 18 et 20 sont reliées à une source d'alimentation électrique 8 permettant de soumettre une ou plusieurs zones de cristal liquide à un champ électrique.

On a représenté sur la figure 2 la structure des molécules du mélange de cristaux liquides 16. Les molécules 22 sont celles du cristal liquide smectique C chirale ferroélectrique et les molécules 24, celles du cristal liquide nématique à anisotropie diélectrique négative.

Les molécules 22 sont de forme allongée, rangées suivant des couches parallèles 26. Les molécules 22 ont la même orientation À dans une même couche ; l'axe longitudinal des molécules 22 d'une même couche 26 est incliné d'un angle θ par rapport à la normale aux couches 26, notée D. Chaque molécule 22 présente un dipole électrique p perpendiculaire à la direction n̂ des molécules 22 et parallèle aux couches 26. La direction moléculaire n̂ et le dipole p précessent autour de la normale D, d'une couche 26 à l'autre.

Les molécules 24 sont aussi de forme allongée. Leur orientation moléculaire et leur répartition en couches sont imposées par celles des molécules 22. En conséquence, les molécules 24 sont parallèles aux molécules 22 dans une même couche. Chaque molécule 24 présente un dipole électrique i perpendiculaire à la direction moléculaire n̂.

Sur la figure 3, on a représenté les deux orientations possibles des molécules du mélange 16 de cristaux liquides. En se référant à cette figure 3, on va expliquer le comportement des molécules 22 et 24 du mélange 16 en présence d'un champ électrique appliqué à celui-ci.

Les deux orientations possibles A et B sont définies par rapport à la normale des couches D. Ces deux orientations A et B se trouvent dans un plan longitudinal π, parallèle au plan des deux parois 12 et 14 de la cellule d'affichage. Dans la première orientation A, les molécules 22 et 24 sont inclinées d'un angle + θ par rapport à la direction D et le dipole électrique P est orienté de bas en haut sur la figure 3.

Dans la seconde orientation B, les molécules 22 et 24 sont inclinées d'un angle -e par rapport à la direction D et le dipole électrique p̅ est orienté de haut en bas sur la figure 3.

Lorsque l'on crée un champ électrique alternatif E̅ₛ entre les électrodes 18 et 20 de la cellule d'affichage 10 renfermant le mélange 16, les molécules 22 et 24 subissent un couple r̅ₛ qui tend à aligner les dipôles des molécules avec le champ alternatif E̅ₛ. Le couple r̅ₛ est un couple de rappel. L'orientation A ou B préalable des molécules 22 et 24 est conservée. Le dipole 1 joue le rôle de stabilisateur en s'alignant parallèlement à ce champs E̅ₛ.

Lorsqu'on crée un champ magnétique continu E_{c} entre les électrodes 18 et 20 de la cellule d'affichage 10 renfermant le cristal liquide 16, les dipôles des molécules 22 et 24 subissent un couple r̅_{c} qui tend à aligner les molécules 22 et 24 avec le champ continu É_{c}. Ce couple r̅_{c} est un couple de basculement. Les molécules 22 et 24 prélablement arrangées indifféremment selon les orientations A ou B, s'orientent selon une même orientation A ou B. L'orientation obtenue est celle pour laquelle le dipole électrique p s'oriente parallèlement au champ É_{c} et dans le même sens que lui. Le dipole ^{p} joue donc le rôle de déstabilisateur.

On connaît plusieurs procédés de commande séquentielle d'un dispositif d'affichage matriciel à cristaux liquides tels que décrits précédemment, utilisant des signaux d'excitation électriques alternatifs ou continus pour commander localement la propriété électrooptique desdits cristaux liquides.

Malheureusement ces procédés requièrent m + n connexions ou circuits de commande pour afficher une matrice de mxn zones élémentaires d'affichage définies par l'intersection de m électrodes lignes et de n électrodes colonnes.

Par ailleurs, l'utilisation d'un courant continu altère progressivement le cristal liquide.

La présente invention a justement pour objet un procédé de commande séquentielle d'un dispositif d'affichage matriciel à cristal liquide ne requérant que quatre connexions et circuits de commande pour l'affichage d'un nombre quelconque de zones élémentaires d'affichage.

Ce procédé est basé sur l'utilisation d'un cristal liquide, notamment ferro-électrique et à anisotropie diélectrique négative, présentant des réponses optiques différentes pour des signaux d'excitation alternatifs et continus.

De façon plus précise, l'invention a pour objet un procédé de commande séquentielle d'un dispositif d'affichage matriciel comprenant un cristal liquide intercalé entre des premières et secondes électrodes ayant la forme de bandes conductrices continues, ce cristal présentant une propriété électrooptique, étant formé de zones élémentaires réparties en matrices dont on peut exciter sélectivement la propriété électrooptique en vue d'obtenir un état affiché ou un état non affiché, ledit cristal liquide présentant des réponses optiques différentes pour des signaux d'excitation alternatifs et continus, et des moyens pour délivrer sur les électrodes lesdits signaux d'excitation, caractérisé en ce que les électrodes étant au nombre de deux et présentant chacune un premier et un second côté parallèles entre eux, on commande la propriété électrooptique d'une zone élémentaire XY correspondant au recouvrement d'une droite d'ordonnée Y, parallèle au premier et second côtés de la première électrode et contenue dans la première électrode et d'une. droite d'abscisse X parallèle aux premier et second côtés de la seconde électrode et contenue dans la seconde électrode,
- en appliquant sur le premier côté de la première électrode un premier potentiel alternatif V, superposé à un premier potentiel de référence Vₒ et sur le second côté de la première électrode un second potentiel alternatif V₂ superposé au potentiel Vo avec V₂-V, constant afin que la droite d'ordonnée Y soit soumise au potentiel Vo et qu'en dehors de cette droite, la première électrode soit soumise à un potentiel différent de Vo,
- en appliquant sur le premier côté de la seconde électrode un troisième potentiel alternatif V₃ superposé à un second potentiel de référence V'o et sur le second côté de la seconde électrode un quatrième potentiel alternatif V" superposé au potentiel V'o, avec V₄-V₃ constant, afin que la droite d'abscisse X soit soumise au potentiel V'o, et qu'en dehors de cette droite, la seconde électrode soit soumise à un potentiel différent de V'o, et
- en appliquant un cinquième potentiel continu V5 aux deux côtés de l'une des électrodes, ce potentiel étant tel que la zone YX n'est soumise qu'à ce potentiel continu Vₛ, et que en dehors de la zone XY le cristal liquide est soumis à une différence de potentiel alternative,
   l'état affiché de la zone XY étant obtenu, par une polarité positive du cinquième potentiel Vs, l'état non affiché de la zone XY étant obtenu par une polarité négative du cinquième potentiel V5 et le maintien de l'état affiché ou non affiché de la zone XY étant obtenu en supprimant le cinquième potentiel.

Comme cristal liquide ayant des réponses optiques différentes pour des signaux d'excitation continus et alternatifs, on peut utiliser un cristal liquide ferro-électrique à anisotropie diélectrique négative.

Le procédé de l'invention permet, grâce à l'utilisation de deux électrodes, de diminuer le nombre de connexions et de circuits de commande. Ceci est principalement dû à l'emploi d'un cristal liquide présentant des propriétés optiques différentes pour des signaux d'excitation continus et alternatifs.

Ce procédé permet de commander point par point la zone de cristal liquide utile à l'affichage.

Selon un mode de mise en oeuvre particulier, le second potentiel de référence Vo' est égal au premier potentiel de référence Vo.

Afin de simplifier la commande, les potentiels alternatifs V, et V₂ appliqués à la première électrode sont avantageusement en opposition de phase. De même, les potentiels alternatifs V₃ et V₄ appliqués à la seconde électrode sont en opposition de phase.

Afin que les zones élémentaires d'affichage soient les plus petites possibles, de préférence les potentiels alternatifs Vi et V₂ ont une fréquence fa et les potentiels alternatifs V₃ et V₄. ont une fréquence fb différente et non multiple de fa. En effet, plus les zones élémentaires sont petites, plus la définition de l'image formée sur l'ensemble de la cellule est meilleure.

Afin de simplifier le procédé de commande, V₁, V₂, V₃, V4. sont avantageusement des potentiels alternatifs à valeurs moyennes nulles, V₁, Vs, V₃ et V4 représentant alors les valeurs efficaces de ces potentiels.

D'autres caractéristiques et avantages de l'invention ressortiront mieux de la description qui va suivre, donnée à titre purement illustratif mais non limitatif.

La description se réfère aux figures annexées dans lesquelles :
- la figure 1, déjà décrite, représente schématiquement, en coupe longitudinale, un dispositif d'affichage à cristal liquide conformément à l'art antérieur,
- la figure 2, déjà décrite, représente schématiquement la structure des molécules d'un mélange de cristaux liquides ferro-électrique et à anisotropie diélectrique négative,
- la figure 3, déjà décrite, représente schématiquement les deux orientations possibles des molécules d'un mélange de cristaux liquides ferro-électrique et à anisotropie diélectrique négative suivant la nature et la polarité du champ électrique qui lui est appliqué,
- la figure 4 représente une partie d'un dispositif d'affichage commandé selon l'invention, montrant la disposition des électrodes,
- la figure 5 est une vue schématique expliquant l'obtention de la droite d'ordonnée Y servant à l'affichage selon l'invention d'une zone élémentaire XY,
- la figure 6 est une vue schématique expliquant la commande selon l'invention d'une zone élémentaire XY.

Sur la figure 4, on a représenté une partie d'un dispositif d'affichage auquel s'applique le procédé de commande de l'invention. Ce dispositif ne se différencie de ceux de l'art antérieur, tels que représentés sur la figure 1, que par l'utilisation de deux électrodes 18a et 20a. Les autres éléments constitutifs de la cellule d'affichage portent ci-après, les mêmes références que celles de la figure 1. Les électrodes 18a et 20a recouvrent, de façon uniforme respectivement la majeure partie des parois transparentes 12 et 14 de la cellule d'affichage 10.

Les électrodes 18a et 20a sont obtenues par dépôt d'une bande conductrice continue ne comportant pas de motif. Elles peuvent être réalisées en oxyde. d'étain et d'indium, matériau transparent. Les électrodes 18a et 20a sont disposées en regard et perpendiculaires. La zone de croisement 30 de ces deux électrodes, délimite la zone utile à l'affichage. Les électrodes 18a et 20a s'étendent au-delà de la zone utile 30 de telle sorte que l'on puisse relier électriquement les côtés des électrodes 18a et 20a à des circuits de commande 40, bien connus de l'homme du métier, délivrant des signaux d'excitation continus ou alternatifs.

Pour connecter ces circuits de commande 40 aux électrodes 18a et 20a, on dispose sur le premier côté 31 et le second côté 32 de l'électrode 18a, respectivement, des contacts électriques 41 et 42. De même, on dispose sur le premier côté 33 et le second côté 34 de l'électrode 20a, respectivement, des contacts électriques 43 et 44.

Le cristal liquide dont on veut exciter la propriété électrooptique en vue d'un affichage par le procédé de l'invention se présente comme pour l'art antérieur, sous la forme d'un film de 0,5 à 30 µm, intercalé entre les deux électrodes 18a et 20a. Le cristal liquide est formé d'un mélange contenant un cristal liquide ferro-électrique, tel que l'hexygloxybenzylidène-p'-amino-2-chloropropylcinnamate et un cristal liquide à anisotropie diélectrique négative, tel que le 4-étoxy-4'-hexyloxy-a-cyano-stylbène.

On va maintenant décrire le procédé de commande séquentielle selon l'invention utilisant la structure d'électrode décrite ci-dessus, en référence aux figures 5 et 6.

Sur la figure 5, on a représenté une vue schématique expliquant l'obtention d'une droite d'ordonnée Y parallèle aux côtés 31 et 32 de l'électrode 18a. La droite Y est perpendiculaire à une droite d'abscisse X (figure 6) parallèle aux côtés 33 et 34 de l'électrode 20a.

Le croisement des deux droites X et Y définit une zone élémentaire XY d'affichage de la même façon que le faisait une électrode ligne et une électrode colonne d'un dispositif matriciel à bandes croisées décrit en référence à la figure 1.

Sur la partie 1 de la figure 5, on a représenté la droite Y portée par l'électrode 18a de la cellule d'affichage 10.

Sur la partie Il de cette figure, on a représenté les potentiels servant à la formation de la droite Y sur un repère orthonormé ayant pour ordonnée Y et pour abscisse V(Y).

Pour commander la droite d'ordonnée Y, on applique tout d'abord, par l'intermédiaire du circuit de commande 40 connecté au contact électrique 41 placé sur le côté 31 de l'électrode 18a, un premier potentiel alternatif V, superposé à un potentiel continu de référence Vₒ. Ensuite, on applique par l'intermédiaire du circuit de commande 40 connecté au contact électrique 42 placé sur le côté 32 de l'électrode 18a, un second potentiel alternatif V₂ superposé au potentiel continu V₀ .

V₂ et V₁ sont tels que V₂-Vi est constant.

V₂ et V₁ sont des potentiels alternatifs à valeurs moyennes nulles. V₂ et V₁ sont de préférence en opposition de phase pour la simplicité de la commande. Mais bien entendu, on peut appliquer, sans sortir du cadre de l'invention, des potentiels Vi et V₂ en phase. V₁ et V₂ ont une fréquence égale à fa pouvant varier de 25Hz à 100kHz.Comme on peut le voir sur la partie II de la figure 5, V₂ et V₁ encadrent le potentiel de référence Vo. La droite d'ordonnée Y parallèle aux côtés 31 et 32 de l'électrode 18a est ainsi soumise au potentiel Vo.

En dehors de cette droite, l'électrode 18a est soumise à un potentiel différent de Vₒ.

En faisant varier les valeurs de V₂ et de V₁ autour de Vo tout en respectant la condition V₂-Vi constant, on peut déplacer la droite Y portée au potentiel de référence Vo d'un côté l'autre de la première électrode 18a. Ceci permet de définir les différentes zones élémentaires d'affichage, réparties en matrices de la même façon que le faisaient des électrodes lignes et des électrodes colonnes de l'art antérieur.

Dans le cas illustré, on a représenté une droite Δ ₁ d'ordonnée Y₁ obtenue par application des potentiels VIa et V₂ₐ et une droite A ₂ d'ordonnée y₂ obtenue par application des potentiels V_{1b} et V_{2b}, V₂ₐ-V₁ₐ étant égale à V_{2b}-V_{1b}.

Sur la figure 6, on a représenté une vue schématique expliquant la commande selon l'invention d'une zone élémentaire XY, définie par le croisement de la droite d'ordonnée Y, formée comme ci-dessus et d'une droite d'abscisse X, formée de façon similaire.

Sur la partie I de la figure 6, on a représenté les électrodes 18a et 20a qui sont croisées et disposées en regard.

Sur la partie Il de cette figure, on a représenté comme décrit en référence à la partie Il de la figure 5, les potentiels V₂ et V₁ permettant de soumettre la droite Y au potentiel Vo.

Sur la partie III de la figure 6, on a représenté les potentiels servant à la formation de la droite X sur un repère orthonormé ayant pour ordonnée V-(X) et pour abscisse (X).

Pour commander la droite d'abscisse X parallèle aux côtés 33 et 34 de l'électrode 20, on applique tout d'abord, par l'intermédiaire du circuit de commande 40 connecté au contact électrique 43 placé sur le côté 33 de l'électrode 20a, un troisième potentiel alternatif V₃ superposé à un potentiel de référence V'ₒ, qui peut être identique ou différent de Vo et par exemple égal à 0.

Ensuite, on applique par l'intermédiaire du circuit de commande 40 connecté au contact électrique 44 sur le côté 34 de l'électrode 20a, un quatrième potentiel alternatif V₄ superposé à V'o. V₄ et V₃ sont tels que V₄-V₃ est constant par exemple égal à 20V. V₄ et V₃ sont des potentiels alternatifs à valeurs moyennes nulles.

V₄ et V₃ sont de préférence en opposition de phase. V₃ et V₄ ont une fréquence fb différente et non multiple de fa pouvant aller de 25Hz à 100 kHz.

Comme on peut le voir sur la partie III de la figure 6, V₃ et V₄ encadrent le potentiel de référence V'o. La droite d'abscisses X parallèle aux côtés 33 et 34 de l'électrode 20a est ainsi soumise au potentiel V'o. En dehors de cette droite, l'électrode 20a est soumise à un potentiel différent de V'o.

En faisant varier les valeurs de V₄ et de V₃ , indépendamment de celles de V₁ et V₂ autour de V'o tout en respectant la condition V₄-V₃ constant, on peut déplacer la droite X portée au potentiel de référence V'o d'un extrémité à l'autre de la seconde électrode 20a. Dans le cas illustré, on a représenté une droite δ ₁ d'abscisse X₁ obtenu par l'application des potentiels V₃ₐ et V₄ₐ et une droite δ ₂ d'abscisse X₂ obtenue par l'application des potentiels V_{3b} et V _{4b}, V₄ₐ-V₃ₐ étant égale à V_{4b}-V_{3b}.

Pour V₁ , V₂, V₃ et V₄ donnés, il existe donc une zone élémentaire XY, telle que le cristal liquide ferro-électrique et à anisotropie diélectrique négative, voit à ses bornes le potentiel de référence Vo sur l'électrode 18a et le potentiel de référence V'o sur l'électrode 20a.

A la zone XY du cristal liquide lorsque Vo =V'o, le champ alternatif résultant des quatre potentiels alternatifs a une valeur moyenne nulle. En dehors de cette zone, le champ alternatif résultant E̅ₛ des quatre potentiels alternatifs a une valeur moyenne non nulle. Dans le cas illustré, on a représenté une zone Xᵢ Y₁ définie par le recouvrement d'une droite Δ₁ d'ordonnée Y₁ obtenue par l'application des potentiels Via et V₂ₐ et d'une droite δ₁ d'abscisse X₁ obtenue par l'application des potentiels V₃ₐ et V₄ₐ et une zone X₂Y₂ définie de façon similaire par le recouvrement d'une droite Δ₂ d'ordonnée Y₂ obtenue par l'application des potentiels V_{1b} et V_{2b} et d'une droite δ₂ d'abscisse X₂ obtenue par l'application des potentiels V_{3b} et V_{4b}.

Pour commander la propriété électrooptique de la zone élémentaire XY défini ci-dessus, on applique un cinquième potentiel continu Vₛ compris entre 1 et 20V,sur les deux côtés de l'une ou de l'autre des électrodes 18a et 20a par l'intermédiaire des circuits de commande 40 connectés aux contacts électriques correspondants de l'électrode. Ce potentiel V5 est tel que la zone XY n'est soumise qu'à ce potentiel continu Vₛ. Autrement dit, à la zone XY, le cristal liquide ne voit que le potentiel continu Vs puisque le champ alternatif résultant E̅ₛ engendré par les quatre potentiels alternatifs a une valeur moyenne nulle. En revanche, en dehors de la zone XY, le cristal liquide voit à ses bornes une différence de potentiel alternative résultant des potentiels V₁, V₂, V₃, V₄ et Vs.

Pour un choix convenable de V5, on définit la finesse de la zone XY. De même, un champ alternatif résultant E̅ₛ à la zone XY suffisamment élevé permet à celle-ci de ne pas s'étendre à toute la zone utile 30 à l'affichage.

L'état affiché de la zone XY (clair sur fond sombre) est obtenu pour une polarité positive du cinquième potentiel V5 continu appliqué sur les côtés de l'une des électrodes, par exemple les côtés 31 et 32 de l'électrode 18a, l'autre électrode, par exemple 20a n'étant soumise à aucun potentiel continu. L'état non affiché (sombre) de la zone XY est obtenu lorsque la polarité du cinquième potentiel V5 appliqué par exemple à l'électrode 18a négative, l'autre électrode 20a n'étant soumise à aucun potentiel continu.

Le maintien de l'état affiché ou non affiché de la zone XY est obtenu en supprimant le cinquième potentiel V5 appliqué.

Les autres zones élémentaires restent dans leur état optique affiché ou non affiché.

On va maintenant expliquer comment les différents potentiels V₁, V₂, Va, V₄ et V5 jouent sur l'orientation des molécules 22 et 24 du mélange de cristaux liquides ferro-électrique et à anisotropie diélectrique négative. Sous l'action simultanée d'un champ continu E̅_{c} dû au potentiel continu V5 et du champ alternatif E̅ₛ résultant des potentiels alternatifs Vi, V₂, V₃ et V₄ , les dipoles électriques i̅ et ^{p} réciproquement des molécules 22 et 24 de la zone XY du mélange de cristaux liquides 16, subissent le couple r̅ₛ qui tend à aligner les dipôles des molécules 22 et 24 avec le champ alternatif E̅ₛ et le couple r̅_{c} qui tend à aligner les dipôles des molécules 22 et 24 avec le champ continu E̅_{c}.

En conséquence, le couple résultant qui s'exerce sur les molécules 22 et 24 est la somme vectorielle des couples r̅ₛ et r̅_{c}. Le couple r̅ₛ est un couple de rappel ; il est proportionnel à la somme élevée au carré des champs continus et alternatifs, c'est-à-dire que r̅ₛ = α( E̅ₛ + E̅_{c})²,α étant un coefficient de proportionnalité. De même, le couple r̅_{c} est un couple de basculement ; il est proportionnel au champ continu E̅_{c}, soit r̅_{c} = βE̅_{c}β étant un coefficient de proportionalité.

En conséquence, le couple résultant est donné par l'équation : fiée, le couple résultant r̅ qui s'exerce sur les molécules 22 et 24 de la zone XY est un couple de rappel. L'orientation A ou B (figure 3) préalable des molécules 22 et 24 est conservée. Ainsi, l'état optique affiché ou non affiché de la zone élémentaire XY d'affichage n'est pas modifié, ce qui correspond à une mémorisation de l'image.

En revanche, si l'inégalité α ( E̅_{c} + E̅_{c})²<| βE_{c} lest vérifiée, le couple résultant r̅ qui s'exerce sur les molécules 22 et 24 de la zone XY est un couple de basculement selon le sens du champ continu E̅_{c} appliqué. Les molécules préalablement arrangées selon les deux orientations A ou B (figure 3) s'orientant selon une même orientation A ou B. Cette orientation collective est celle pour laquelle le dipole électrique P s'oriente parallèlement au champs E̅_{c} et dans le même sens que lui.

Ainsi l'état optique (affiché ou non) de la zone élémentaire XY d'affichage est modifié, ce qui correspond à une écriture de l'image.

Le procédé de commande selon l'invention peut être mis en oeuvre en utilisant les mêmes circuits de commande que ceux utilisés dans les procédés classiques de commande points par points d'un imageur matriciel à cristal liquide.

Le cristal liquide peut n'être formé que d'un seul cristal liquide à condition toutefois qu'il présente des réponses optiques différentes en champs continus et alternatifs. Par ailleurs, l'une des électrodes peut être opaque, le dispositif d'affichage fonctionnant alors en réflexion.

## Revendications

1. Procédé de commande séquentielle d'un dispositif d'affichage matriciel comprenant un cristal liquide (16) intercalé entre des premières (18, 18a) et secondes électrodes (20, 20a) ayant la forme de bandes conductrices continues, ce cristal (16) présentant une propriété électrooptique, étant formé de zones élémentaires réparties en matrices dont on peut exciter sélectivement la propriété électrooptique en vue d'obtenir un état affiché ou un état non affiché, ledit cristal liquide (16) présentant des réponses optiques différentes pour des signaux d'excitation alternatifs et continus, et des moyens (40) pour délivrer sur les électrodes lesdits signaux d'excitation ; caractérisé en ce que, les électrodes (18a, 20a) étant au nombre de deux et présentant chacune un premier et un second côté parallèles entre eux, on commande la propriété électrooptique d'une zone élémentaire XY correspondant au recouvrement d'une droite d'ordonnée Y, parallèle aux premier (31) et second (32) côtés de la première électrode (18a) et contenue dans la première électrode (18a) et d'une droite d'abscisse X parallèle aux premier (33) et second (34) côtés de la seconde électrode (2a) et contenue dans la seconde électrode (20a),
- en appliquant sur le premier côté (31) de la première électrode (18a) un premier potentiel alternatif Vi superposé à un premier potentiel de référence Vₒ et sur le second côté (32) de la première électrode (18a) un second potentiel alternatif V₂ superposé au potentiel Vₒ avec V₂-V₁ constant afin que la droite d'ordonnée Y soit soumise au potentiel Vo et qu'en dehors de cette droite, la première électrode (18a) soit soumise à un potentiel différent de Vo,
- en appliquant sur le premier côté (33) de la seconde électrode (20a) un troisième potentiel alternatif V₃ superposé à un second potentiel de référence V'o et sur le second côté (34) de la seconde électrode (20a), un quatrième potentiel alternatif V4 superposé au potentiel V'ₒ, avec V₄-V₃ constant, afin que la droite d'abscisse X soit soumise au potentiel V'o, et qu'en dehors de cette droite, la seconde électrode (20a) soit soumise à un potentiel différent de V'ₒ, et
- en appliquant un cinquième potentiel continu V5 aux deux côtés de l'une des électrodes (18a, 20a), ce potentiel étant tel que la zone XY n'est soumise qu'à ce potentiel continu Vₛ, et que en dehors de la zone XY le cristal liquide est soumis à une différence de potentiel alternative, l'état affiché de la zone XY étant obtenu par une polarité positive du cinquième potentiel Vs, l'état non affiché de la zone XY étant obtenu par une polarité négative du cinquième potentiel V5 et le maintien de l'état affiché ou non affiché de la zone XY étant obtenu en supprimant le cinquième potentiel appliqué.

2. Procédé de commande selon la revendication 1, caractérisé en ce que le second potentiel de référence V'ₒ est égal au premier potentiel de référence Vₒ.

3. Procédé de commande selon l'une quelconque des revendications 1 et 2, caractérisé en ce que les potentiels alternatifs Vi et V₂ sont en opposition de phase et en ce que les potentiels alternatifs V₃ et V₄ sont aussi en opposition de phase.

4. Procédé de commande selon l'une quelconque des revendications 1 à 3, caractérisé en ce que les potentiels alternatifs Vᵢ et V₂ ont une fréquence fa et en ce que les potentiels alternatifs V₃ et V4 ont une fréquence fb différente et non multiple de fa.

5. Procédé de commande selon l'une quelconque des revendications 1 à 4, caractérisé en ce que V₁ , V₂, V₃ et V₄ sont des potentiels alternatifs à valeurs moyennes nulles.

## Claims

1. Process for the sequential control of a matrix display means comprising a liquid crystal (16) inserted between the first (18, 18a) and second (20, 20a) electrodes in the form of continuous conductive strips, said crystal (16) having an electrooptical property, being formed form elementary zones distributed in the form of matrixes, whereof it is possible to selectively excite the electrooptical property with a view to obtaining a displayed state or an undisplayed state, said liquid crystal (16) having different optical responses for a.c. and d.c. exciting signals, and means (40) for supplying said exciting signals to the electrodes, characterized in that there are two electrodes (18a, 20a), each having first and second parallel sides, the electrooptical property of an elementary zone XY corresponding to the overlap of an ordinate line Y, parallel to the first (31) and second (32) sides of the first electrode (18a) and contained in the latter and an abscissa line X parallel to the first (33) and second (34) sides of the second electrode (20a) and contained in the latter is controlled,
- by applying to the first side (31) of the first electrode (18a) a first a.c. potential V₁ superimposed on a first reference potential Vₒ and to the second side (32) of the first electrode a second a.c. potential V₂ superimposed on potential Vo with V₂-Vᵢ constant, in order that the ordinate line Y is subject to potential Vo and that outside said line, the first electrode (18a) is subject to a potential differing from Vo,
- by applying to the first side (33) of the second electrode (20a) a third a-c. potential V₃ superimposed on a second reference potential V'o and to the second side (34) of the second electrode (20a) a fourth a.c. potential V₄ superimposed on potential V'o with V₄-V₃ constant, so that the abscissa line X is subject to potential V'o and that outside said line, the second electrode (20a) is subject to a potential differing from V'o, and
- by applying a fifth d.c. potential V₅ to the two sides of one of the electrodes (18a, 20a), said potential being such that zone XY is only subject to said d.c. potential Vₛ and that outside XY zone the liquid crystal is subject to an a.c. potential difference, the displayed state of zone XY being obtained by a positive polarity of the fifth potential Vₛ, the undisplayed state of zone XY being obtained by a negative polarity of the fifth potential Vₛ and the maintaining of the displayed or undisplayed state of zone XY being obtained by eliminating the fifth potential.

2. Control process according to claim 1, characterized in that the second reference potential V'ₒ is equal to the first reference potential Vₒ.

3. Control process according to claims 1 or 2, characterized in that the a.c. potentials V₁ and V₂ are in phase opposition and in that the a.c. potentials V₃ and V₄ are also in phase opposition.

4. Control process according to any one of the claims 1 to 3, characterized in that the a.c. potentials V₁ and V₂ have a frequency fa and in that the a.c. potentials V₃ and V₄ have a frequency fb differing from and a non-multiple of fa.

5. Control process according to any one of the claims 1 to 4, characterized in that V₁, V₂, V₃ and V₄ are a.c. potentials with zero mean values.

## Patentansprüche

1. Verfahren zur sequentiellen Steuerung eines Flüssigkristallanzeigematrixgerätes, einen zwischen ersten (18, 18a) und zweiten Elektroden (20, 20a) in Form von durchgehenden, leitenden Bändern eingefügten Flüssigkristall (16) aufweisend, der eine elektrooptische Eigenschaft aufweist und aus in Matrizen verteilten Elementarbereichen besteht, deren elektrooptische Eigenschaft selektiv angeregt werden kann, um einen Anzeigezustand oder einen Nichtanzeigezustand zu erhalten, wobei der genannte Flüssigkristall (16) unterschiedliche optische Ansprechgeschwindigkeiten für Wechsel- und Gleichspannungsanregungssignale aufweist, und Mittel (40), um die genannten Anregungssignale an die Elektroden anzulegen, dadurch gekennzeichnet, daß, indem es zwei Elektroden (18a, 20a) gibt und jede von diesen eine erste und eine zweite, zueinander parallele, Seite aufweist, die elektrooptische Eigenschaft eines Elementarbereiches XY, der der Überdeckung einer Ordinatengerade Y, die zur ersten (31) und zweiten (32) Seite der ersten Elektrode (18a) parallel ist und in der ersten Elektrode (18a) verläuft, und einer Abszissengerade X, die zur ersten (33) und zweiten (34) Seite der zweiten Elektrode (20a) parallel ist und in der zweiten Elektrode (20a) verläuft, entspricht, dadurch gesteuert wird. daß
- an die erste Seite (31) der ersten Elektrode (18a) ein erstes Wechselpotential V₁, einem ersten Bezugspotential Vₒ überlagert, angelegt wird und an die zweite Seite (32) der ersten Elektrode (18a) ein zweites Wechselpotential V₂, dem Potential Vo überlagert, wobei V2-V, konstant ist, so daß die Ordinatengerade Y auf dem Potential Vo liegt und die erste Elektrode (18a) außerhalb dieser Gerade auf einem anderen Potential, als Vo,
- an die erste Seite (33) der zweiten Elektrode (20a) ein drittes Wechselpotential V₃, einem zweiten Bezugspotential V'o überlagert, angelegt wird und an die zweite Seite (34) der zweiten Elektrode (20a) ein viertes Wechselpotential V₄, dem Potential V'ₒ überlagert, wobei V₄-V₃ konstant ist, so daß die Abszissengerade X auf dem Potential Vo liegt und die zweite Elektrode (20a) außerhalb dieser Geraden auf einem anderen Potential, als V'ₒ, und
- ein fünftes, konstantes Potential Vₛ an die beiden Seiten einer der beiden Elektroden (18a, 20a) angelegt wird, wobei dieses Potential derart ist, daß der Bereich XY nur auf diesem konstanten Potential V₅ liegt und der Flüssigkristall außerhalb des Bereiches XY einer Wechselpotentialdifferenz unterliegt, wobei der Anzeigezustand des Bereiches XY durch eine positive Polung des fünften Potentials V₅ erhalten wird, der Nichtanzeigezustand des Bereiches XY durch eine negative Polung des fünften Potentials V₅ erhalten wird und die Aufrechterhaltung des Anzeige- oder Nichtanzeigezustandes des Bereiches XY durch Abschaltung des fünften angelegten Potentials.

2. Steuerungsverfahren gemäß Patentanspruch 1, dadurch gekennzeichnet, daß das zweite Bezugspotential V'o dem ersten Bezugspotential Vo gleich ist.

3. Steuerungverfahren gemäß irgendeinem der Patentansprüche 1 und 2, dadurch gekennzeichnet, daß die Wechselpotentiale V₁ und V₂ gegenphasig sind und dadurch, daß die Wechselpotentiale V₃ und V₄ ebenfalls gegenphasig sind.

4. Steuerungsverfahren gemäß irgendeinem der Patentansprüche 1 bis 3, dadurch gekennzeichnet, daß die Wechselpotentiale V, und V₂ eine Frequenz fa haben und dadurch, daß die Wechselpotentiale V₃ und V₄ eine andere Frequenz fb, die kein Vielfaches von fa ist.

5. Steuerungsverfahren gemäß irgendeinem der Patentansprüche 1 bis 4, dadurch gekennzeichnet, daß V₁, V₂, V₃ und V₄ Wechselpotentiale mit Mittelwert Null sind.
